# FASCICULE DE BREVET EUROPEEN

(11) **EP 4 147 985 B1**
(45) Date de publication et mention de la délivrance du brevet: **10.07.2024**
(21) Numéro de dépôt: 22195309.4
(22) Date de dépôt: 13.09.2022
(51) Int. Cl.: B65D 1/02, B65D 47/26

(54) **DISPOSITIF DE STOCKAGE D'UN LIQUIDE COMPORTANT UN CONTENANT ET UN BOUCHON RESTANT SOLIDAIRE AU CONTENANT**
VORRICHTUNG ZUR LAGERUNG EINER FLÜSSIGKEIT MIT EINEM BEHÄLTER UND EINEM STOPFEN, DER FEST MIT DEM BEHÄLTER VERBUNDEN BLEIBT
DEVICE FOR STORING A LIQUID COMPRISING A CONTAINER AND A PLUG REMAINING SECURELY ATTACHED TO THE CONTAINER

(30) Priorité: 14.09.2021 FR 2109647
(43) Date de publication de la demande: 15.03.2023
(73) Titulaire: MCT Finance, 31000 Toulouse (FR)
(72) Inventeur: CONZE, Pierre, 31300 Toulouse (FR)
(74) Mandataire: Ipside

(56) Documents cités:
- GB-A- 1 229 899
- US-A- 4 613 063
- US-A1- 2005 247 739

## Description

### DOMAINE TECHNIQUE DE L'INVENTION

Le domaine de l'invention est celui des récipients à liquide.

Plus précisément, l'invention concerne un dispositif de stockage d'un liquide comportant un contenant et un bouchon restant solidaire au contenant.

L'invention trouve notamment des applications dans le domaine des bouteilles en plastique adaptées aux prochaines normes, en particulier aux normes européennes, liées à la gestion des déchets et à leur réduction. Ces normes vont imposer d'avoir des bouchons solidaires au contenant afin d'éviter que les bouchons ne soient perdus et ne se retrouvent dans la nature plutôt que d'être recyclés avec le contenant.

### ÉTAT DE LA TECHNIQUE

Il est connu de l'art antérieur des techniques de bouchons solidaires à un contenant, notamment au col d'une bouteille, où est formé le goulot de la bouteille utilisé pour extraire le liquide contenu dans la bouteille.

Par exemple, il existe des techniques de bouchons articulés avec une bague rendue solidaire du col de la bouteille.

Ces techniques présentent l'inconvénient majeur de rendre la bouteille difficilement manipulable, voire peu agréable pour un utilisateur, car le bouchon restant à proximité du col, peut gêner l'utilisateur lorsqu'il cherche, par exemple, à boire au goulot de la bouteille.

Ces mêmes techniques peuvent aussi présenter l'inconvénient de provoquer des éclaboussures lors de l'ouverture initiale du bouchon, alors que le niveau de liquide dans la bouteille est au plus haut. En effet, l'ouverture du bouchon nécessite une force dans l'axe de goulot qui peut entraîner un mouvement inopiné du contenant et une oscillation de la surface du liquide contenu.

Il est également connu des techniques de bouchons solidaire de type sport, comprenant un orifice formé à travers un bossage formé en saillie au niveau du bouchon et une pièce coulissante dans l'orifice permettant de fermer ou d'ouvrir l'orifice.

Toutefois, ces techniques sont notamment conçues pour permettre à l'utilisateur de boire au niveau de l'orifice du bossage et non pour permettre de déverser rapidement le contenu de la bouteille.

En outre, ces techniques sont généralement complexes à mettre en oeuvre car présentant généralement plusieurs pièces mobiles à assembler, et par conséquent plus onéreuses à fabriquer.

Il existe également des techniques de bouchons solidaires, en rotation, tels que ceux décrits par exemple dans US4613063, décrivant un dispositif selon le préambule de la revendication 1.

Aucun des systèmes actuels ne permet de répondre simultanément à tous les besoins requis, à savoir de proposer une technique de bouchon solidaire d'une bouteille, qui permettre de déverser facilement le contenu de la bouteille, sans gêner un utilisateur souhaitant boire directement au goulot de la bouteille et sans provoquer d'éclaboussure à la première ouverture de la bouteille.

### EXPOSÉ DE L'INVENTION

La présente invention vise à remédier à tout ou partie des inconvénients de l'état de la technique cités ci-dessus.

À cet effet, l'invention vise un dispositif de stockage d'un liquide selon la revendication 1, comprenant :
- un contenant muni d'un col à l'intérieur duquel est formé un goulot, et
- un bouchon comprenant un couvercle configuré pour obturer ledit goulot de manière étanche et une jupe recouvrant au moins en partie une bague dudit col.

Un tel contenant correspond par exemple à une bouteille comportant une partie évasée et une partie plus étroite appelée col dans lequel est formé le goulot permettant d'insérer ou d'extraire un liquide à l'intérieur du contenant.

Traditionnellement, l'extrémité du col des bouteilles en plastique comporte une bague présentant une hélice hélicoïdale coopérant avec un filetage formé à l'intérieur de la jupe du bouchon. La bague est réalisée par injection d'une matière plastique dans un moule, le corps de la bouteille étant ensuite traditionnellement obtenu par soufflage de la matière plastique dans un moule adapté.

Il convient de souligner que les épaules formées entre la partie évasée et le col d'une bouteille sont plus ou moins formées selon les configurations de bouteille, voire parfois difficilement distinguables notamment lorsque le diamètre de la partie évasée et le diamètre du col sont proches voire égaux.

Par ailleurs, le bouchon du présent dispositif de stockage coopère en rotation avec la bague dudit col entre une position d'obturation dudit goulot et une position, dite d'ouverture, laissant ledit goulot au moins en partie ouvert, la bague présentant une butée limitant le déplacement d'une butée complémentaire présentée par le bouchon.

Ainsi, le bouchon qui est rotation par rapport au col ne peut être extrait du col de la bouteille sans dommage ou application d'une force importante. Le bouchon restant alors avantageusement solidarisé au contenant peut être recyclé avec celui-ci.

La butée et la butée complémentaire peuvent être de différentes formes en fonction de la liaison entre le bouchon et la bague.

Dans le cas d'une liaison pivot non glissant entre le bouchon et la bague, la butée peut être uniquement de type axial dans le sens de l'axe de rotation du bouchon par rapport à la bague en formant par exemple une gorge dans laquelle la butée complémentaire du bouchon, tel qu'un ergot, vient s'insérer.

Dans le cas d'une liaison hélicoïdale entre le bouchon et la bague, la contrainte axiale est imposée par la liaison hélicoïdale qui est généralement formée par des filetages coopérant entre eux, placés respectivement à l'intérieur de la jupe et à l'extérieur de la bague. La butée est alors configurée pour limiter la rotation du bouchon par rapport à la bague d'un angle défini qui peut être par exemple un quart de tour ou un demi-tour, en limitant la course de la butée complémentaire.

La butée et la butée complémentaire sont généralement configurées en relief, c'est-à-dire en creux ou en bosse, de telle sorte à ce que l'une des deux vienne au contact ou en appui de l'autre.

Il convient de souligner que la butée du contenant est distincte de la butée formée par l'extrémité ouverte de la bague sur laquelle vient s'appuyer la face interne du couvercle dans la position d'obturation pour assurer l'étanchéité du goulot.

Selon l'invention, la périphérie de la bague du col comporte une partie circulaire, colinéaire d'un cercle de rayon R, et une partie, dite tronquée, correspondant à une troncature dudit cercle sur un angle α.

En outre, le couvercle du bouchon est globalement circulaire avec une partie tronquée, la jupe du bouchon comportant une ouverture ou un plat articulable le long de la partie tronquée.

Ainsi, le bouchon tronqué en partie par rapport à un bouchon circulaire peut être en rotation avec la bague du col. Il convient de souligner que dans le cas de la présence d'un plat articulable, le plat articulable doit être ouvert pour permettre la rotation du bouchon.

Par ailleurs, la rotation du bouchon tronqué permet de laisser libre le goulot dans la position d'ouverture, même si le bouchon reste solidaire à la bague du col.

Il convient de souligner que la partie tronquée est par exemple de forme longiligne. Toutefois, la partie tronquée peut être de forme quelconque.

Préférentiellement, la périphérie du goulot est en tout point à équidistance de la périphérie du col.

En d'autres termes, la bague du col est globalement d'épaisseur constante.

Dans des modes de réalisation particuliers de l'invention, le plat articulable comprend un tenon coopérant avec un bossage présenté par la bague du col.

Ainsi, une meilleure étanchéité peut être effectuée dans la position d'obturation en appliquant par l'intermédiaire de la coopération entre le tenon et le bossage, une contrainte supplémentaire dans le sens axial du goulot. Le sens axial correspond à l'axe de rotation du bouchon par rapport à la bague.

Dans des modes de réalisation particuliers de l'invention, lorsque l'angle α est supérieur ou égal à π/2, la butée et la butée complémentaire sont configurées de telle sorte que la rotation entre la position d'obturation et la position d'ouverture soit inférieure à π-α.

Cette rotation maximale permet d'éviter que le bouchon ne se désolidarise de la bague du col lors de la rotation, en contraignant le contact entre la jupe et la bague à une surface minimale requise pour maintenir la liaison entre le bouchon et la bague.

Il convient de souligner que lorsque l'angle α est inférieur à π/2, la liaison entre la bague et le bouchon est maintenue quel que soit l'angle de rotation entre la position d'obturation et la position d'ouverture.

Dans des modes de réalisation particuliers de l'invention, la butée complémentaire est un ergot en saillie de la face interne de la jupe, la butée étant présentée par la surface extérieure du col.

Dans des modes de réalisation particuliers de l'invention, une gorge de profondeur ε est formée à l'extérieur de la bague du col du contenant, l'ergot du bouchon coulissant dans ladite gorge, le fond de gorge comportant une partie circulaire, colinéaire d'un cercle de rayon R-ε, voire une partie longiligne, dite tronquée, correspondant à une troncature dudit cercle de rayon R-ε sur un angle β inférieur à α.

La gorge permet de rétrécir le diamètre minimum de contact de la liaison entre le bouchon et la bague et par conséquent d'augmenter l'angle de rotation possible du bouchon par rapport à la bague.

Il convient de souligner que la gorge fait également office de butée dans le sens axial pour l'ergot.

Préférentiellement, lorsque l'angle β est supérieur ou égal à π/2, la butée et l'ergot qui fait office de butée complémentaire sont configurés de telle sorte que la rotation entre la position d'obturation et la position d'ouverture soit inférieure à π-β.

Il convient de souligner que lorsque l'angle β est inférieur à π/2, voire nul en l'absence de troncature, la liaison pivot entre le bouchon et la bague est conservée.

Il convient également de souligner qu'une extrémité de la gorge peut être configurée pour former la butée associée à la position d'ouverture du goulot.

Dans des modes de réalisation particuliers de l'invention, l'ergot correspond à au moins une partie d'une couronne ou d'une hélice formée à l'intérieur de la jupe du bouchon.

Ainsi, la surface de contact entre l'ergot et la gorge est importante.

La couronne peut être par exemple formée au niveau du bord ouvert de la jupe du bouchon, en courbant le bord ouvert de la jupe vers l'intérieur du bouchon.

Il convient de souligner que l'ergot de type couronne ou hélice peut être discontinu.

Dans d'autres modes de réalisation particuliers de l'invention, la butée complémentaire est un ergot en saillie de la face interne du couvercle, de telle sorte à s'insérer dans le goulot et à venir en butée sur une paroi du goulot dans la position d'ouverture.

La configuration de l'ergot en saillie peut permettre de maintenir la liaison entre le bouchon et la bague. A cet effet, l'ergot est préférentiellement positionné à une distance de la jupe sensiblement égale, préférentiellement légèrement inférieure, à l'épaisseur de la bague afin d'apporter une contrainte radiale au bouchon.

Dans des modes de réalisation particuliers de l'invention, la bague du col circulaire comporte une gorge périphérique, circulaire ou hélicoïdale, formant une butée pour un ergot, de type couronne ou hélice, l'ergot formant une butée complémentaire en saillie de la face interne de la jupe du bouchon.

Dans des modes de réalisation particuliers de l'invention, le bouchon coopère avec le goulot par une liaison hélicoïdale.

Il s'agit d'une liaison classique entre une bouteille en plastique et son bouchon. Toutefois, le bouchon reste ici solidaire par l'intermédiaire de la butée et de la butée complémentaire configurées pour venir en appui l'une sur l'autre dans la configuration ouverte.

Dans des modes de réalisation particuliers de l'invention, le bouchon coopère avec le goulot par une liaison pivot non glissant.

La butée est formée par exemple par une gorge circulaire entourant le col, le bouchon comprenant un anneau ou une série d'ergots, formant une butée complémentaire en saillie à l'intérieur du bouchon, destiné à s'insérer dans la gorge. L'anneau, également appelé couronne, ou la série d'ergots est configuré(e) pour contraindre les mouvements du bouchon en translation selon l'axe de rotation. En outre, la profondeur de l'anneau ou des ergots est déterminée pour éviter que le bouchon ne soit retiré facilement du col.

Il convient de souligner que la liaison pivot non glissant est actuellement peu courante sur les bouteilles en plastique où est plutôt privilégié une liaison hélicoïdale entre le bouchon et le contenant.

Dans des modes de réalisation particuliers de l'invention, le bouchon comporte un relief sur sa face interne, le relief épousant la périphérie du goulot.

Ce relief permet notamment d'assurer l'étanchéité entre le bouchon et le goulot, en particulier pour stocker des boissons de type pétillante.

### BRÈVE DESCRIPTION DES FIGURES

D'autres avantages, buts et caractéristiques particulières de la présente invention ressortiront de la description non limitative qui suit d'au moins un mode de réalisation particulier des dispositifs objets de la présente invention, en regard des dessins annexés, dans lesquels :
- la figure 1 est une vue en perspective d'un exemple de mode de réalisation particulier du dispositif de stockage selon l'invention, comprenant un agrandissement centré sur la bague du contenant du dispositif de stockage ;
- la figure 2 est une vue de dessus du goulot du contenant du dispositif de stockage de la figure 1, dans lequel le bouchon est dans une position d'ouverture du goulot ;
- la figure 3 est une vue en perspective de la bague du contenant du dispositif de stockage de la figure 1 comprenant une alternative au bouchon de la figure 2 ;
- la figure 4 est une vue de dessus du goulot du contenant du dispositif de stockage de la figure 1, comprenant une bague alternative, dans lequel le bouchon est dans une position d'ouverture du goulot ;
- la figure 5 est une vue en coupe de la bague de la figure 4, la coupe étant centrée sur la gorge de la bague ;
- la figure 6 est une vue en perspective de la bague du contenant du dispositif de stockage de la figure 1 comprenant une alternative au bouchon de la figure 2 ;
- la figure 7 est une vue en coupe du col du contenant du dispositif de stockage de la figure 1 ;
- la figure 8 est une vue en coupe d'une alternative à la bague de la figure 7 ;
- la figure 9 est une vue en coupe d'une autre alternative à la bague de la figure 7.

### DESCRIPTION DÉTAILLÉE DE L'INVENTION

La présente description est donnée à titre non limitatif, chaque caractéristique d'un mode de réalisation pouvant être combinée à toute autre caractéristique de tout autre mode de réalisation de manière avantageuse.

On note, dès à présent, que les figures ne sont pas à l'échelle.

### Exemple d'un mode de réalisation particulier

La figure 1 est une vue en perspective d'un exemple de mode de réalisation d'un dispositif 100 de stockage de liquide selon l'invention. Le dispositif 100 de stockage comprend un contenant 110, ici une bouteille, muni d'un col 120 à l'intérieur duquel est formé un goulot 130. La bouteille peut être de forme quelconque, cylindrique en toute section, ou comme celle illustrée en figure 1, tronquée en tout ou partie de la hauteur de la bouteille. Un exemple d'une bouteille tronquée et des avantages techniques associés est décrit dans la demande de brevet français n°FR2105998.

Le col 120 comprend une bague 125 entourant le goulot 130 et coopérant avec un bouchon 140 dans le but de rendre le contenant 110 étanche au liquide, voire au gaz lorsque le liquide est de type pétillant. La bague 125 reprend ici la forme tronquée du col 120.

Il convient de souligner que l'épaisseur de la bague 125 étant globalement constante dans le présent exemple non limitatif de l'invention, la périphérie du goulot 130 est également de forme globalement circulaire avec un bord 131 tronqué, comme la bague 125 et le col 120.

Le bouchon 140 comprenant un couvercle 145 et une jupe 160 recouvrant en partie la bague 125 du col 120, coopère en rotation avec la bague 125 autour d'un axe de rotation 121, par exemple par l'intermédiaire d'une liaison hélicoïdale ou de type pivot non glissant. Le déplacement du bouchon 140 est ici limité par l'intermédiaire d'un ergot 155 formé par exemple à l'intérieur de la jupe 160 du bouchon 140, l'ergot 155 venant au contact d'une butée 150 présentée par la bague 125. En d'autres termes, l'ergot 155 qui est une butée complémentaire, vient en appui sur la butée 150. Ainsi, le bouchon 140 reste solidaire de la bague 125 en se déplaçant entre une position d'obturation du goulot 130 qui est intégralement couvert par le couvercle 145 et une position d'ouverture du goulot 130 qui est au moins en partie laissée libre pour permettre au liquide d'être introduit ou extrait du contenant 110.

Dans le présent exemple non limitatif de l'invention, le bouchon 140 a également une forme globalement cylindrique, présentant un bord 141 tronqué afin de laisser le goulot 130 en partie découvert dans la position d'ouverture. En outre, la forme tronquée du bouchon 140 permet également au bouchon 140 d'avoir une forme homogène avec la bague 125. En effet, dans cette position, la forme du bouchon 140 étant dans la continuité de la forme de la bague 125, le bouchon 140 présente peu ou pas de points dépassant de la forme du col 120 et susceptibles d'être accrochés par un élément extérieur.

Comme illustré sur la figure 2 qui est une vue de dessus du col 120 avec le bouchon 140 dans la position d'ouverture du goulot 130, la périphérie de la bague 125 est en partie colinéaire d'un cercle de rayon R. La position d'ouverture correspond dans le présent exemple à une rotation du bouchon 140 d'un quart de tour par rapport à la position d'obturation du goulot 130.

L'angle de troncature du cercle de rayon R, correspondant à l'arc de cercle tronqué par la partie linéaire 121 de la périphérie de la bague 125 est noté par la suite α.

Il convient de souligner que selon les configurations de forme du bouchon 140 et de la bague 125, la rotation entre la position d'obturation et la position d'ouverture peut être contrainte par un angle maximal. En effet, lorsque l'angle α de troncature est supérieur à π/2, l'angle θ de rotation du bouchon 140 par rapport à la bague 125 du col 120 entre la position d'obturation et la position d'ouverture est au maximum égal à π-α. Au-delà de cet angle de π-α, la liaison entre le bouchon 125 et le col 120 n'est plus assurée sans la présence d'un élément de liaison complémentaire, car l'angle ϕ dit de contact, correspond à la zone de contact entre le bouchon 125 et le col 120, est inférieur à π. L'ergot 155 (non représenté sur la figure 2) et la butée 150 (non représentée sur la figure 2) sont ainsi configurées de telle sorte que le maximum de l'angle θ de rotation soit inférieur à π-α.

Il convient de souligner que lorsque l'angle α de troncature est inférieur à π/2, l'angle ϕ de contact est supérieur à π quel que soit l'angle θ de rotation.

Il convient également de souligner que l'angle α de troncature est préférentiellement inférieur à π pour des questions de liaison mécanique entre le bouchon 140 et la bague 125 et d'ouverture du goulot 130.

Afin de permettre au bouchon 140 de tourner d'un angle supérieur à π-α par rapport à la bague 125, un élément de liaison complémentaire peut être avantageusement ajouté.

Un tel élément de liaison peut-être par exemple un ergot 250 en saillie à l'intérieur du couvercle 145, de telle sorte à former un U dans lequel coulisse le bord de la bague 125, comme illustré en figure 3. L'ajustement du U est configuré pour maintenir la liaison entre le bouchon 140 et la bague 125 en place. Lorsque le goulot 130 est un cercle tronqué comme dans le présent exemple, l'ergot 250 vient également en butée sur le bord tronqué 131 du goulot 130. Il convient de souligner que l'ergot 155 à l'intérieur de la jupe 160 du bouchon 140 et la butée 150 présentée par la bague 125 peuvent être omis dans cette configuration.

Alternativement ou en complément, l'élément de liaison complémentaire est configuré par l'intermédiaire d'une coopération entre une gorge 260 de profondeur ε, formée sur la surface extérieure de la bague 125 du col 120, et l'ergot 155 qui vient coulisser dans la gorge 260, comme illustré en figure 4 qui est une vue de dessus et en figure 5 qui est une vue en coupe centrée sur la gorge 260. Il convient de souligner que la figure 5 est illustrée avec une gorge 260 circulaire afin de simplifier la compréhension de l'illustration. Alternativement, la gorge 260 peut être réalisée selon une forme d'une hélice afin de permettre une liaison hélicoïdale entre le bouchon 140 et la bague 125.

L'ergot 155 est ici formé sur tout le long du bord courbe 142 de la jupe 160, afin d'obtenir un contact plus important avec la gorge 260.

La profondeur ε de la gorge 260 permet d'augmenter l'angle de contact ϕ en réduisant le diamètre minimum de contact de la liaison entre le bouchon 140 et la bague 125, à un cercle de diamètre R-ε.

Le cercle de diamètre R-ε comprend également un bord tronqué lorsque :
$ε < R \left(1-cos \left(\frac{α}{2}\right)\right)$

Dans la mesure où l'angle α est supérieur ou égal à π/2, le cercle de diamètre R-ε comprend ainsi un bord tronqué lorsque la profondeur ε est inférieure à 0,3*R.

En considérant β, l'angle de troncature du cercle de diamètre R-ε par le bord linéaire 121 du col 120, la liaison pivot est maintenue dans les conditions suivantes :
- si β est supérieur ou égal à π/2 : lorsque l'angle θ de rotation est inférieur à π-β, soit un angle supérieur à π-α,
- si β est inférieur à π/2 : quel que soit l'angle θ de rotation.

L'angle β peut être relié à l'angle α par la relation suivante :
$cos \left(\frac{β}{2}\right) = \frac{R}{R - ε} cos \left(\frac{α}{2}\right)$

Par exemple, lorsque l'angle α est égal à $π / \sqrt{2}$, la gorge 260 peut être avantageusement configurée avec une profondeur ε supérieur à 0,37*R, par exemple égale à 0,4*R, afin d'obtenir un angle β inférieur à π/2, permettant ainsi au bouchon 140 de tourner avantageusement d'un angle quelconque, par exemple d'un quart de tour ou d'un demi-tour, par rapport à la bague 125.

Il convient de souligner que l'ouverture d'un demi-tour modulo 2π est généralement privilégiée afin d'obtenir une ouverture optimale du goulot 130.

Un optimum pour le couple (α, ε) peut être calculé afin de maximiser le débit dans la position d'ouverture du goulot 130, le débit étant fonction de l'angle θ d'ouverture maximale du goulot 130, de la perte de charge au niveau de la section interne du goulot au niveau de la gorge 260, et de la perte de charge liée à la hauteur du couvercle 145 par rapport au goulot 130.

Il convient de souligner que la hauteur du couvercle 145 par rapport au goulot 130 est liée au type de liaison choisie entre le bouchon 140 et la bague 125. Il peut s'agir d'une hauteur fixe et nulle dans le cadre d'une liaison pivot non glissant ou d'une hauteur variable dans le cas d'une liaison hélicoïdale.

L'ergot 155 coulissant dans la gorge 260 correspond avantageusement à au moins une partie d'une couronne dans le cas d'une liaison pivot non glissant ou d'une hélice formée à l'intérieur de la jupe 160 du bouchon 140 dans le cas d'une liaison hélicoïdale. L'ergot 155 peut être indépendamment continu ou discontinu.

Afin de permettre la rotation du bouchon 140, le bord droit 141 de la jupe 160 est soit retiré par exemple au moment de la fabrication ou lors de la première utilisation du bouchon 140 formant ainsi une ouverture, soit configuré afin de s'articuler par rapport au couvercle 145 ou à la jupe 160 du bouchon 140, formant ainsi un plat articulable.

Dans la présente figure, le bord droit 141 correspond à une languette s'articulant par rapport au bord courbe 142 de la jupe 160, épousant une forme cylindrique.

Alternativement, comme illustré en figure 6, le bord droit 141 correspond à une languette s'articulant par rapport au couvercle 145.

Un tenon 315 formé à l'intérieur de la languette 310 peut permettre d'améliorer l'étanchéité du dispositif 100 de stockage dans la position fermée, en coopérant avec un bossage 316 présenté par le col 120. La coopération du tenon 315 avec le bossage 316 permet d'apporter une contrainte selon l'axe de rotation 121.

Le bouchon 140 peut être en liaison pivot non glissant avec la bague 125, comme illustré en coupe en figure 7. L'ergot 155 se trouvant contraint selon l'axe de rotation 121 par la butée 150 formée par une paroi d'une gorge circulaire 410 configurée en périphérie de la bague 125 du col 120.

Alternativement, comme illustré en coupe en figure 8, le bouchon 140 peut coopérer avec la bague 125 par l'intermédiaire d'une liaison hélicoïdale, formée par deux pas de vis complémentaires, l'un formé à l'intérieur du bouchon 140 et l'autre en périphérie du col 120. L'ergot 155 étant alors configuré pour entrer en contact de la butée 150 qui est ici en saillie de la bague 125 du col 120. Il convient de souligner que les positions de l'ergot 155 et de la butée 150 sont configurées en des points prédéterminés des pas de vis complémentaires afin de limiter la course de la liaison hélicoïdale et empêcher le bouchon 140 d'être extrait facilement du col 120, tout en respectant l'angle de rotation maximal admissible pour maintenir la liaison hélicoïdale.

Dans le cas de la présence d'un élément de liaison complémentaire de type gorge, la liaison hélicoïdale peut être assurée uniquement par la liaison entre la gorge 260 et l'ergot 155. La butée 150 peut alors être configurée comme une extrémité de la gorge 260, comme illustré en figure 9 qui est une vue en coupe de la bague 125 avec le bouchon 140 en position d'ouverture. Il convient de souligner que grâce à la liaison hélicoïdale, un espace supplémentaire permettant l'écoulement du liquide est obtenu. Cet espace supplémentaire correspondant à un éloignement du bouchon 140 par rapport l'extrémité du goulot 130, présente une hauteur h.

Dans tous les cas, comme illustré en figure 8, l'étanchéité entre le bouchon 140 et le goulot 130 peut être amélioré par l'ajout d'un relief 550 sur la face interne du bouchon 140, en regard du goulot 130. Le relief 550 est configuré pour épouser la périphérie du goulot 130 en entrant en partie à l'intérieur du goulot 130. En d'autres termes, le bouchon 140 comporte une empreinte en relief de la périphérie du goulot 130.

La hauteur du relief 550 est configurée pour permettre une rotation du bouchon 140 par rapport à la bague 125, le bouchon 140 étant généralement configuré par l'utilisation d'une matière de type plastique pour se déformer légèrement de manière élastique.

## Revendications

1. Dispositif (100 ; 300) de stockage d'un liquide, comprenant :
• un contenant (110 ; 310) muni d'un col (120 ; 320) à l'intérieur duquel est formé un goulot (130 ; 330), et
• un bouchon (140 ; 340) comprenant un couvercle (145 ; 350) configuré pour obturer ledit goulot de manière étanche et une jupe (160) recouvrant au moins en partie une bague (125 ; 325) dudit col, le bouchon coopérant en rotation avec la bague dudit col entre une position d'obturation dudit goulot et une position, dite d'ouverture, laissant ledit goulot au moins en partie ouvert, la bague présentant une butée (150 ; 131 ; 370) limitant le déplacement d'une butée complémentaire (155 ; 250 ; 360) présentée par le bouchon, dispositif dans lequel la périphérie de la bague du col comporte une partie circulaire, colinéaire d'un cercle de rayon R, et une partie, dite tronquée, correspondant à une troncature dudit cercle sur un angle α, et **caractérisé en ce que** le couvercle du bouchon est globalement circulaire avec une partie tronquée, la jupe du bouchon comportant une ouverture ou un plat articulable le long de la partie tronquée.

2. Dispositif de stockage d'un liquide selon la revendication précédente, dans lequel le plat articulable comprend un tenon (315) coopérant avec un bossage (316) présenté par la bague du col.

3. Dispositif de stockage d'un liquide selon la revendication précédente, dans lequel lorsque l'angle α est supérieur ou égal à π/2, la butée et la butée complémentaire sont configurées de telle sorte que la rotation entre la position d'obturation et la position d'ouverture soit inférieure à π-α.

4. Dispositif de stockage d'un liquide selon l'une quelconque des revendications précédentes, dans lequel la butée complémentaire est un ergot en saillie de la face interne de la jupe, la butée étant présentée par la surface extérieure du col.

5. Dispositif de stockage d'un liquide selon la revendication précédente, dans lequel une gorge de profondeur ε est formée à l'extérieur de la bague du col du contenant, l'ergot du bouchon coulissant dans ladite gorge, le fond de gorge comportant une partie circulaire, colinéaire d'un cercle de rayon R-ε, et une partie longiligne, dite tronquée, correspondant à une troncature dudit cercle de rayon R-ε sur un angle β inférieur à α.

6. Dispositif de stockage d'un liquide selon la revendication précédente, dans lequel lorsque l'angle β est supérieur ou égal à π/2, la butée et l'ergot sont configurés de telle sorte que la rotation entre la position d'obturation et la position d'ouverture soit inférieure à π-β.

7. Dispositif de stockage d'un liquide selon l'une quelconque des revendications 4 à 6, dans lequel l'ergot correspond à au moins une partie d'une couronne ou d'une hélice formée à l'intérieur de la jupe du bouchon.

8. Dispositif de stockage d'un liquide selon l'une quelconque des revendications 1 à 3, dans lequel la butée complémentaire est un ergot (250) en saillie de la face interne du couvercle, de telle sorte à s'insérer dans le goulot et à venir en butée sur une paroi (131) du goulot dans la position d'ouverture.

9. Dispositif de stockage d'un liquide selon l'une quelconque des revendications précédentes, dans lequel le bouchon comporte un relief (550) sur sa face interne, le relief épousant la périphérie du goulot.

## Patentansprüche

1. Vorrichtung (100; 300) zum Aufbewahren einer Flüssigkeit, umfassend:
• einen Behälter (110; 310), der mit einem Hals (120; 320) versehen ist, in dem ein Flaschenhals (130; 330) ausgebildet ist, und
• eine Kappe (140; 340), die einen Deckel (145; 350), der dazu konfiguriert ist, den Flaschenhals wasserdicht zu verschließen, und eine Schürze (160) umfasst, die mindestens teilweise einen Ring (125; 325) des Halses abdeckt, wobei die Kappe mit dem Ring des Halses zwischen einer Schließposition des Flaschenhalses und einer sogenannten Öffnungsposition, in der der Flaschenhals mindestens teilweise offen bleibt, drehend zusammenwirkt, wobei der Ring einen Anschlag (150; 131; 370) aufweist, der die Bewegung eines komplementären Anschlags begrenzt (155; 250; 360), gebildet durch die Kappe, die Vorrichtung, bei der der Umfang des Rings des Halses einen kreisförmigen Teil aufweist, der kollinear mit einem Kreis mit dem Radius R ist, und einen Teil, der als abgeschnitten bezeichnet wird, der einem Abschneiden des besagten Kreises in einem Winkel α entspricht, und **dadurch gekennzeichnet, dass** der Deckel der Kappe im Allgemeinen kreisförmig mit einem abgeschnittenen Teil ist, wobei die Schürze der Kappe eine Öffnung oder eine Platte aufweist, die entlang des abgeschnittenen Teils gelenkig bewegt werden kann.

2. Vorrichtung zum Aufbewahren einer Flüssigkeit nach dem vorstehenden Anspruch, wobei die Gelenkplatte einen Zapfen (315) aufweist, der mit einem Vorsprung (316) zusammenwirkt, der vom Ring des Halses gebildet wird.

3. Vorrichtung zum Aufbewahren einer Flüssigkeit nach dem vorstehenden Anspruch, wobei bei einem Winkel α größer oder gleich π/2 der Anschlag und der komplementäre Anschlag so konfiguriert sind, dass die Drehung zwischen der Verschlussposition und der Öffnungsposition kleiner als π-α ist.

4. Vorrichtung zum Aufbewahren einer Flüssigkeit nach einem der vorstehenden Ansprüche, wobei der komplementäre Anschlag eine Nase ist, die von der Innenseite der Schürze hervorsteht, wobei der Anschlag durch die Außenfläche des Halses gebildet wird.

5. Vorrichtung zum Aufbewahren einer Flüssigkeit nach dem vorstehenden Anspruch, wobei eine Nut mit der Tiefe ε außerhalb des Rings des Halses des Behälters ausgebildet ist, wobei die Nase der Kappe in dieser Nut gleitet und der Boden der Nut einen Teilkreis, der kollinear mit einem Kreis mit dem Radius R-ε ist, und einen länglichen Teil aufweist, der als abgeschnitten bezeichnet wird und einem Abschneiden des Kreises mit dem Radius R-ε in einem Winkel β kleiner als α entspricht.

6. Vorrichtung zum Aufbewahren einer Flüssigkeit nach dem vorstehenden Anspruch, wobei bei einem Winkel β größer oder gleich π/2 der Anschlag und die Nase so konfiguriert sind, dass die Drehung zwischen der Verschlussposition und der Öffnungsposition kleiner als π-β ist.

7. Vorrichtung zum Aufbewahren einer Flüssigkeit nach einem der Ansprüche 4 bis 6, wobei die Nase mindestens einem Teil einer Krone oder einer Spirale entspricht, die im Inneren der Schürze der Kappe ausgebildet ist.

8. Vorrichtung zum Aufbewahren einer Flüssigkeit nach einem der Ansprüche 1 bis 3, wobei der komplementäre Anschlag eine Nase (250) ist, die von der Innenseite des Deckels hervorsteht, um in den Flaschenhals eingeführt zu werden und an einer Wand (131) des Flaschenhalses in der geöffneten Position zur Anlage zu kommen.

9. Vorrichtung zum Aufbewahren einer Flüssigkeit nach einem der vorstehenden Ansprüche, wobei die Kappe an ihrer Innenseite eine Erhebung (550) aufweist, wobei die Erhebung mit dem Umfang des Flaschenhalses übereinstimmt.

## Claims

1. A device (100; 300) for storing a liquid, comprising:
• a container (110; 310) with a neck (120; 320) inside which a spout (130; 330) is formed, and
• a stopper (140; 340) comprising a cover (145; 350) configured to close off said spout and a skirt (160) at least partially covering a ring (125; 325) of said neck, the stopper cooperating in rotation with the ring of said neck between a position sealably closing off said spout and a position, called the open position, leaving said spout at least partially open, the ring having a stop (150; 131; 370) limiting the displacement of a complementary stop (155; 250; 360) of the stopper, in which device the periphery of the ring of the neck comprises a circular part, collinear with a circle of radius R, and a part, called the truncated part, corresponding to a truncation of said circle over an angle α, and
**characterized in that** the cover of the stopper is generally circular with a truncated part, the skirt of the stopper comprising an opening or a flat which can be articulated along the truncated part.

2. The device for storing a liquid according to the preceding claim, wherein the articulated plate comprises a tenon (315) cooperating with a boss (316) of the ring of the neck.

3. The device for storing a liquid according to the preceding claim, wherein when the angle α is greater than or equal to π/2, the stop and the complementary stop are configured such that the rotation between the closed off position and the open position is less than π-α.

4. The device for storing a liquid according to any one of the preceding claims, wherein the complementary stop is a lug projecting from the inner face of the skirt, the stop belonging to the outer surface of the neck.

5. The device for storing a liquid according to the preceding claim, wherein a groove of depth ε is formed on the outside of the ring of the container neck, the lug of the stopper sliding in said groove, the bottom of the groove comprising a circular part, collinear with a circle of radius R-ε, and an elongate part, referred to as truncated, corresponding to a truncation of said circle of radius R-ε over an angle β of less than α.

6. The device for storing a liquid according to the preceding claim, wherein when the angle β is greater than or equal to π/2, the stop and the lug are configured such that the rotation between the closed off position and the open position is less than π-β.

7. The device for storing a liquid according to any one of claims 4 to 6, wherein the lug corresponds to at least part of a crown or helix formed within the skirt of the stopper.

8. The device for storing a liquid according to any one of claims 1 to 3, wherein the complementary stop is a lug (250) projecting from the inner face of the lid, so as to be inserted into the spout and to abut a wall (131) of the spout in the open position.

9. The device for storing a liquid according to any one of the preceding claims, wherein the stopper comprises a relief (550) on its inner face, the relief matching the periphery of the spout.
